# EUROPÄISCHE PATENTSCHRIFT

(11) **EP 0 046 173 B1**
(45) Veröffentlichungstag und Bekanntmachung des Hinweises auf die Patenterteilung: **11.04.1984**
(21) Anmeldenummer: 81104713.3
(22) Anmeldetag: 19.06.1981
(51) Int. Cl.: F04D 29/44

(54) **Kreiselmaschine, insbesondere Radialverdichter**
Rotary machine, particularly radial-flow compressor
Machine rotative, notamment compresseur à flux radial

(30) Priorität: 20.08.1980 CH 6281/80
(43) Veröffentlichungstag der Anmeldung: 24.02.1982
(73) Patentinhaber: GEBRÜDER SULZER AKTIENGESELLSCHAFT, CH-8401 Winterthur (CH)
(72) Erfinder: Bolleter, Ulrich, Dr., CH-8472 Seuzach (CH)
(74) Vertreter: Sparing Röhl Henseler Patentanwälte

## Beschreibung

Die Erfindung betrifft eine Kreiselmaschine, insbesondere Radialverdichter mit einem unbeschaufelten Diffusor gemäss dem Oberbegriff des Anspruches.

Aus der CH-A-409 223 ist ein Radialverdichter mit einem unbeschaufelten Diffusor bekannt, mit Grenzschichtabsaugung in einem Ueberleitkanal. Hierzu sollen nach dem Diffusor in dem Ueberleitkanal sich an den gegenüberliegenden Wandungen dieses Kanals ausbildende Grenzschichten durch in den Wandungen angeordnete Schlitze in ringförmige Hohlräume abgesaugt und hinter das Laufrad zurückgeführt werden. Durch diese Massnahmen sollen Druckverluste im Ueberleitkanal reduziert werden.

Aus der US-A-4 131 389 ist ein Radialverdichter mit einem beschaufelten Diffusor bekannt, wobei der Diffusor von Sammelräumen umgeben ist, welche durch Schlitze mit dem Diffusoreintritt verbunden sein sollen. Diese Einrichtung hat den Zweck, eine Ablösung der Grenzschichten an den Diffusorschaufeln zu vermindern und hierdurch eine Reduktion der Pumpzone herbeizuführen.

Demgegenüber hat sich die Erfindung die Lösung eines völlig anderen Problems zum Ziel gesetzt.

Bekanntlich treten bei Maschinen, wie sie die Erfindung betrifft, beim Erreichen gewisser Betriebszustände während des Teillastbetriebes Druckpulsationen im strömenden Arbeitsmittel auf.

Im Kennfeld einer Kreiselmaschine trennt die Stabilitätsgrenze das pulsationsfreie vom pulsationsbelasteten Arbeitsgebiet.

Der Erfindung liegt die Aufgabe zugrunde, die Stabilitätsgrenze zu kleineren Durchflusswerten, d. h. zu kleineren Ansaugvolumen zu verschieben, um ein möglichst grosses Gebiet für pulsationsfreien Betrieb zu schaffen.

Aus der DE-PS 1 503 658 ist beispielsweise ein Radialverdichter bekannt, dessen Leistungsregelung mittels im axialen Ansaugstutzen angeordneten, in eine Drossel- oder Schliessstellung verstellbaren Leitschaufeln vorgenommen wird. Die bei verminderter Förderleistung auftretenden Druckpulsationen sollen dadurch unterdrückt werden, dass der das Laufrad umschliessende schaufellose Diffusor eine in axialer Richtung verschiebbare Wand aufweist. Bei einem derartigen querschnittsveränderlichen Diffusor wird dessen Stellwand über ein Stellglied gekuppelt, wobei die Querschnittsverminderung des Diffusors erst beginnt, wenn die Leitschaufeln schon teilweise geschlossen sind. Das zum Verstellen der Leitschaufeln dienende Stellglied soll hierbei vorzugsweise aus einem im Verdichtergehäuse axial verschiebbaren, hydraulisch betätigten Ringkolben bestehen, der gegen Ende seiner zum Schliessen der Leitschaufeln dienenden Bewegung gegen die Stellwand des Diffusors stösst und sie in die den Diffusorquerschnitt verengende Stellung drängt.

Zur Beseitigung der bei verminderter Förderleistung auftretenden Druckpulsationen, welche pulsierende Stösse im Laufrad hervorrufen, die Vibrationen und störende Geräusche verursachen, ist es weiterhin bekannt, in einem Radialverdichter einen Drosselring anzuordnen, der in Abhängigkeit von der Einstellung der Leitschaufeln, ebenfalls den Diffusorquerschnitt entsprechend verengt. Auch hierbei sind Stellglieder erforderlich, die pneumatisch betätigt werden.

Die bekannten Vorrichtungen benötigen bewegliche Teile und sind konstruktiv aufwendig. Sie bedürfen einer ständigen Wartung.

Der Erfindung liegt die Aufgabe zugrunde, ohne einen derartigen konstruktiven Aufwand mit einfachen Mitteln, das eingangs beschriebene Ziel zu erreichen.

Diese Aufgabe wird durch die im Kennzeichen des Anspruchs 1 angegebenen Massnahmen gelöst, wie experimentell bestätigt werden kann.

Erfindungsgemäss wird die Querschnittsfläche der Druckausgleichskammer derart gewählt, dass die Querschnittsfläche der Druckausgleichskammer so bemessen ist, dass die Heimholtz-Resonanzfrequenz mindestens dreimal höher als die höchste Pulsationsfrequenz ist, und dass die Durchtrittsbreite höchstens 1 % des Laufraddurchmessers der Kreiselmaschine beträgt.

Die Helmholtz-Resonanzfrequenz F wird nach der Formel bestimmt.
Hierbei ist
c die Schallgeschwindigkeit des kompressiblen Arbeitsmittels,
A die Querschnittsfläche der Druckausgleichskammer,
B die Breite des Durchtritts und
1 die Länge des Durchtritts.

Bei der vorstehend beschriebenen Anwendung der Bemessungsvorschrift kann ein praktisch verzögerungsfreier Druckausgleich bewirkt werden.

Es sei noch darauf hingewiesen, dass die Dimensionsgrössen A, B, und 1 vorteilhaft so bestimmt werden, dass die Länge 1 des Durchtritts möglichst klein ist zugunsten einer grösseren Querschnittsfläche A, die für die Ausgleichsströmung zur Verfügung steht. Die Breite B des Durchtritts wird vorteilhaft möglichst klein gewählt, um die Strömungsverluste im Diffusor gering zu halten.

Die Erfindung wird im folgenden anhand eines in der Zeichnung dargestellten Ausführungsbeispieles erläutert.
Figur 1 zeigt einen Längsschnitt durch einen einstufigen Radialverdichter und
Figur 2 ein Detail in vergrössertem Massstab in schematischer Darstellungsweise.
Figur 3 zeigt ein Diagram, in dem das Druckverhältnis eines einstufigen Radialverdichters über dem Durchsatz aufgetragen ist und zwar einmal mit und einmal ohne die erfindungsgemässen Massnahmen und mit verschiedenen Vordrallstellungen der Vordrallschaufeln.

Das fliegend gelagerte Laufrad 4 des Verdichters wird gemäss Fig. 1 über die Rotorwelle 3 von einem nicht dargestellten Motor angetrieben. Im Ansaugrohr 1 sind Vordrallschaufeln 2 angeordnet, die entsprechend der Förderleistung in nicht dargestellter, an sich bekannter Weise eingestellt werden.

Aus dem Ansaugrohr 1 wird das zu verdichtende Medium, z. B. das Kältemittel einer Kälteanlage, von dem Laufrad 4 in Achsrichtung angesaugt und durch die Laufschaufeln 5 radial nach aussen gefördert.

Vom Laufradaustritt aus gelangt das Medium in den unbeschaufelten Diffusor 7 und strömt zwischen dessen Wänden 7a und 7b der Austrittsspirale 8 zu.

Der Laufraddurchmesser ist mit D bezeichnet.

Hinter der Diffusorwand 7a und dem Diffusorgehäuse 6 sind zwei Druckausgleichskammern 9 angeordnet, die jeweils über als Ringspalte 10 ausgebildete Durchtritte mit dem Diffusorkanal in Verbindung stehen.

In Fig. 2 ist ein vergrösserter Ausschnitt der Fig. 1 dargestellt, und zwar eine im Diffusorgehäuse 6 hinter der Wand 7a des Diffusorkanals 7 angeordnete Druckausgleichskammer 9 mit einem Querschnitt A und einem als Ringspalt ausgebildeten Durchtritt 10 mit der Breite B und Länge 1.

Es sei darauf hingewiesen, dass die Erfindung auch solche Fälle umfasst, bei denen eine Druckausgleichskammer über mehrere, als Bohrungen ausgeführte Durchtritte, die über den Umfang verteilt sind, mit dem Diffusorkanal verbunden ist. Weiterhin ist es möglich, nur eine oder mehr als zwei Druckausgleichskammern Vorzusehen, wobei diese Druckausgleichskammern sowohl hinter einer der beiden Diffusorwände als auch gegebenenfalls hinter beiden Diffusorwänden angeordnet sein können.

Die Pulsationsfrequenz wird experimentell bestimmt und danach die Bemessung der Druckausgleichskammern und Druckdurchtritte bezüglich Breite und Länge vorgenommen.

Hierbei wird der Bemessung die vorstehend beschriebene Vorschrift zugrundegelegt, d. h. derart, dass die Helmholtz-Resonanzfrequenz mindestens das dreifache der höchstens Pulsationsfrequenz ist.

Fig. 3 zeigt ein Diagramm, wie es aus Versuchen ermittelt wurde, und zwar Kennlinien eines einstufigen Radialverdichters für die Winkel (11-(16 der Vordrallschaufeln. Die Kennlinien, welche die Druckverhältnisse in Abhängigkeit vom Durchsatz des Verdichters zeigen, sind für die bekannte Ausführung ohne Druckausgleichskammern mit I-VI und für die erfindungsgemässe Ausführung mit I'-VI' bezeichnet.

Die Pumpgrenze ist als strichpunktierte Kurve P und die Stabilitätsgrenzen S bzw. S' sind als gestrichelte Kurven dargestellt.

Aus dem Diagramm geht klar hervor, dass bei Anwendung der erfindungsgemässen Massnahmen die Stabilitätsgrenze in das Gebiet kleinerer Durchsätze bzw. Ansaugvolumen verschoben wird. Somit wird ein wesentlich grösseres Gebiet für einen pulsationsfreien Betrieb für eine Kreiselmaschine erreicht.

## Patentansprüche

Kreiselmaschine, insbesondere Radialverdichter mit einem unbeschaufelten Diffusor, wobei im unbeschaufelten Diffusorkanal (7) mindestens in einer Wand (7a, 7b) ein zusammenhängender Durchtritt (10) oder über den Umfang verteilte Durchtritte angeordnet sind, welche den Diffusorkanal (7) mit mindestens einer hinter der Diffusorwand (7a, 7b) angeordneten ringförmigen Kammer verbinden, dadurch gekennzeichnet, dass die Kammer als Druckausgleichskammer (9) ausgebildet ist, und ihre Querschnittsfläche (A) derart bemessen ist, dass die Helmholtz-Resonanzfrequenz mindestens dreimal höher als die höchste Pulsationsfrequenz ist, und dass die Durchtrittsbreite (B) höchstens 1 % des Laufraddurchmessers (D) der Kreiselmaschine beträgt.

## Claims

A centrifugal machine, more particularly a radial compressor having an unbiaded diffuser, the unbladed diffuser duct (7) containing, at least in one wall (7a, 7b), a continuous passage (10) or passages distributed over the periphery, the same connecting the diffuser duct (7) to at least one annular chamber disposed behind the diffuser wall (7a, 7b), characterised in that the chamber is in the form of a pressure equalization chamber (9) and its cross-sectional area (A) is so dimensioned that the Helmholtz resonance frequency is at least three times greater than the maximum pulsation frequency, and the passage width (B) is not more than 1 % of the diameter (D) of the centrifugal machine impeller.

## Revendications

Machine centrifuge, en particulier compresseur radial comportant un diffuseur sans ailette, un passage continu (10) ou des passages répartis sur la périphérie se trouvant alors dans le canal de diffuseur (7) sans ailette au moins dans une paroi (7a, 7b), et reliant le canal de diffuseur (7) à au moins une chambre annulaire disposée derrière la paroi du diffuseur (7a, 7b), caractérisée en ce que la chambre est réalisée comme une chambre d'équilibrage de pression (9) et en ce que sa surface en section transversale (A) est calculée pour que la fréquence de résonance de Helmholtz soit au moins trois fois plus élevée que la fréquence la plus élevée de pulsation, et en ce que la largeur de passage (B) soit au plus de 1 % du diamètre (D) de la roue mobile de la machine centrifuge.
